# EUROPÄISCHE PATENTSCHRIFT

(11) **EP 3 969 690 B1**
(45) Veröffentlichungstag und Bekanntmachung des Hinweises auf die Patenterteilung: **31.01.2024**
(21) Anmeldenummer: 20730563.2
(22) Anmeldetag: 06.05.2020
(51) Int. Cl.: E04H 7/06, B21C 37/12, B65D 88/08, B65D 90/02, B65D 90/08

(54) **BEHÄLTER, HERGESTELLT AUS EINEM WENDELFÖRMIGEN GEBOGENEN BLECHBAND UND VERFAHREN ZUR HERSTELLUNG EINES DERARTIGEN BEHÄLTERS**
CONTAINER, PRODUCED FROM A HELICALLY BENT SHEET METAL STRIP AND METHOD FOR PRODUCING A CONTAINER OF THIS TYPE
CONTENANT PRODUIT À PARTIR D'UNE BANDE DE TÔLE COURBÉE DE MANIÈRE HÉLICOÏDALE ET PROCÉDÉ POUR PRODUIRE UN TEL CONTENANT

(30) Priorität: 16.05.2019 DE 102019003445
(43) Veröffentlichungstag der Anmeldung: 23.03.2022
(73) Patentinhaber: K + M Silotechnik GmbH, 74076 Heilbronn (DE)
(72) Erfinder: KOCH, Peter, 74076 Heilbronn (DE)
(74) Vertreter: Gleim Petri Patent- und Rechtsanwaltspartnerschaft mbB
(86) Internationale Anmeldenummer: PCT/DE2020/000091
(87) Internationale Veröffentlichungsnummer: WO 2020/228878

(56) Entgegenhaltungen:
- EP-A1- 3 189 907
- EP-A1- 3 456 660
- WO-A1-93/20310
- DE-A1- 1 684 913
- DE-U1- 20 009 149
- JP-A- S5 832 520

## Beschreibung

### TECHNISCHES GEBIET

Die vorliegende Erfindung betrifft einen zylindrischen Behälter gemäß Anspruch 1, insbesondere Silo, zur Speicherung von Feststoffen und/oder Flüssigkeiten und/oder Gasen und/oder Schüttgütern oder dergleichen, hergestellt aus einem wendelförmig gebogenen übereinander durchgehend verlaufend, eine in einer zylindrische Ebene angeordnete Wandung bildenden Blechband, dessen übereinander benachbart angeordnete obere und untere Blechbandränder an einer wendelförmig verlaufenden durchgehenden Stoßstelle miteinander umlaufend dichtend verbunden sind.

Die vorliegende Erfindung betrifft weiterhin ein Verfahren gemäß Anspruch 10 zur Herstellung eines derartigen Behälters mit einer Vortriebs-, Biege- und Verbindungsvorrichtung für das Blechband und einer Lagervorrichtung für das zugeführte Blechband während der Montage.

### STAND DER TECHNIK

Aus wendelförmig gebogenem Blechband hergestellte Behälter sind aus der DE 2 250 239 A bekannt. Zum Herstellen von Behältern wird dabei aus einem Blechband eine Wendel mit einem dem Behälterdurchmesser entsprechenden Durchmesser geformt. Bei der Herstellung eines derartigen Behälters werden die einander zugeordneten Wendelblechbandränder zunächst ausgebogen und anschließend auf der Außenseite des Behälters mittels eines Falzes fluiddicht miteinander verbunden. Hierzu werden die einander gegenüberliegenden Längsränder des Blechbandes jeweils U-förmig ausgebogen und die einander zugeordneten U-förmig ausgebogenen Blechränder werden ineinander gelegt und anschließend durch Falzen verbunden. Dieses System ist als Lipp-Doppelfalz-System am Markt bekannt und vielfältig bewährt. Durch dieses Lipp-Doppelfalz-System ist eine einfache und schnelle Herstellung der Behälter mit variablem Durchmesser und variabler Höhe möglich. Transportable Biegeblech- und Montagevorrichtungen gewährleisten, dass der Behälter an dem jeweiligen Aufstellungsort montiert werden kann und das Transportvolumen entsprechend reduziert werden kann.

Aus der DE 199 39 180 A1 ist bekannt, einen Behälter derart herzustellen, dass ein erster Randabschnitt unter Ausbildung einer wendelförmigen verlaufenden Ausbiegekante zur Außenseite hin ausgebogen wird und ein zweiter Randabschnitt des benachbart darüber angeordneten Blechbandes nach außen abgebogen wird und dann durch einen Falz mit einem ersten Randabschnitt verbunden wird.

Für die bisherigen Anwendungen dieses Behältersystems, beispielsweise zum Lagern von Schüttgütern aus der Land- und Forstwirtschaft oder von Bioabfall, weisen die Behälter eine ausgezeichnete Stabilität, Dichtheit und Medienresistenz auf. Für weitere Anwendungen wie beispielsweise die Lagerung von fluiden Medien, wie pflanzliche Öle, Erdöl oder dergleichen ist jedoch ein deutlich größeres Behältervolumen erforderlich, bei denen die Dichtheit zuverlässig gewährleistet werden muss. Die damit einhergehende erhöhte mechanische Stabilität der Behälter kann durch die bekannten Falzsysteme nicht ausreichend gewährleistet werden. Insbesondere stößt das Falzsystem bei großen Blechdicken an seine Grenzen.

Um wendelförmig aus gebogenem Blechband hergestellte Behälter bereit zu stellen, deren Anwendungsspektrum vergrößert ist, insbesondere bezüglich der Umsetzung eines großen Speichervolumens und/oder einer erhöhten mechanischen Stabilität unter Gewährleistung einer dennoch einfachen und schnellen Herstellbarkeit beziehungsweise Montage, wurden Lösungen entwickelt, die die Falzverbindung durch eine Schweißverbindung ersetzen.

Die WO 2014/048515 A1 offenbart einen Behälter, hergestellt aus einem wendelförmig gebogenen Blechband der eingangs beschriebenen Art, wobei die Randabschnitte der höhenmäßig übereinander verlaufenden benachbarten Randbereiche des Blechbandes über eine Schweißverbindung miteinander verbunden sind. Dabei überlappen sich die Randbereiche und werden durch zwei getrennte Schweißnähte fluiddicht miteinander verbunden. Durch den vorhandenen Abstand der Schweißnähte entsteht im Überlappungsbereich benachbarter Randbereiche des Blechbandes ein Spaltbereich zwischen den überlappenden Wandungen, der nach Herstellung des Behälters in nicht einfacher Art und Weise kontrollierbar ist bezüglich möglicher Korrossionsrisiken oder dergleichen,

Die EP 1181115 B1 beschreibt einen zylindrischen Behälter der eingangs genannten Art und ein Verfahren zur Herstellung eines derartigen Behälters. Bei diesem zylindrischen Behälter wird ein Mantel eingesetzt, der wenigstens teilweise aus einem Blechband besteht, das wendelförmig gewickelt ist, sodass die seitlichen Randbereiche des Blechbandes an einer wendelförmig verlaufenden Stoßstelle aneinander grenzen. Die Randbereiche des Blechbandes sind an der Stoßstelle jeweils zu einer Seite hin abgewinkelt, wobei des abgewinkelte Bereich durch eine Falzverbindung dichtend miteinander verbunden ist. Gleichzeitig ist das Blechband in der Umgebung der Stoßstelle auf der Mantelinnenseite miteinander verschweißt. Dabei sind die an der Stoßstelle zusammentreffenden Randbereiche des oberen und unteren Blechbandes in einer Ebene angeordnet, sodass lediglich durch die Krümmung der Randbereich im Stoßbereich ein Spalt für die Anbringung einer Schweißnaht gegeben ist. Dies hat zur Folge, dass die Schweißnaht nur mit erhöhtem Aufwand dichtend und zuverlässig angebracht werden kann, da das Schweißgut im Bereich der Stoßstelle beim Herstellvorgang im flüssigen Zustand aufgrund der Einwirkung der Schwerkraft dazu neigt, nach unten abzufließen, was die Qualität der Schweißnaht negativ beeinflusst. Häufig müssen daher in diesem Bereich aufwendige Maßnahmen ergriffen werden, um eine Schweißnaht herzustellen, die eine dauerhaft zuverlässige Verbindungsfunktion mit hoher Tragfähigkeit und eine dauerhaft zuverlässige Dichtfunktion gewährleistet. Dies gestaltet sich insbesondere bei Behältern mit dünnen Blechbandquerschnitten als aufwändig.

Die DE 20 2012 009 932 U1 offenbart einen Behälter, hergestellt aus einem wendelförmig gebogenem Blechband, wobei die aneinander benachbarten wendelförmigen Blechbandränder ausgebogen und mittels eines Falzes dicht verbunden sind, der sich dadurch auszeichnet, dass auf der dem Falz gegenüberliegenden Seite des Bereichs des Falzfußes ein zusätzlicher Blechabschnitt aufgeschweißt wird, um ein Eindringen von Fremdstoffen in den Falz zu verhindern, was jedoch bezüglich der Herstellung relativ aufwendig ist.

In der DE 10 2015 004 281 A1 ist ein Behälter, hergestellt aus einem einlagigen, wendelförmig gebogenem Blechband offenbart, bei dem keine Falzverbindung eingesetzt wird, sondern die Verbindung im Stoßbereich aneinandergrenzender wendelförmig verlaufender Randabschnitte des Blechbandes durch eine beidseitig von der Innenseite und der Außenseite her geschweißte Schweißverbindung hergestellt wird, was besonders hohe Anforderungen an die Herstellung der Schweißverbindung stellt und eine hohe Positioniergenauigkeit der zugeführten Randbereiche zum Herstellen der Schweißverbindung erfordert.

In der WO 93/20310 A1, der EP 3 456 660 A1, der DE 200 09 149 U1, der EP 3 189 907 A1 und der DE 16 84 913 A1 ist ein zylindrischer Behälter, insbesondere Silo, zur Speicherung von Feststoffen und/oder Flüssigkeiten und/ oder Gasen und/ oder Schüttgütern oder dergleichen offenbart, das aus einem wendelförmig gebogenen übereinander durchgehend verlaufend, eine in einer zylindrischen Ebene angeordnete Wandung bildenden Blechband hergestellt ist.

Dabei sind die übereinander benachbart angeordneten oberen und unteren Blechbandränder an einer wendelförmig verlaufenden durchgehenden Stoßstelle miteinander dichtend verbunden. Die Wandung des Behälters ist durch übereinander angeordnete Blechbänder einlagig ausgebildet.

Bedingt durch den erforderlichen Kaltverformungsprozess der Blechbänder während des Montagevorgangs, ist die Querschnittsdicke der einsetzbaren Blechbänder nach oben hin begrenzt, was auch der Geometrie und der Traglast der nach diesen bekannten Verfahren hergestellten Silos gewisse Grenzen setzt.

### DARSTELLUNG DER ERFINDUNG

Ausgehend von dem genannten Stand der Technik liegt der vorliegenden Erfindung die Aufgabe beziehungsweise das technische Problem zugrunde, einen zylindrischen Behälter der eingangs genannten Art anzugeben, der wirtschaftlich hergestellt werden kann, der ein einfaches und zuverlässiges Montageverfahren ermöglicht, der eine dauerhaft zuverlässige Funktionalität gewährleistet, der große Geometrien bezüglich Durchmesser und Höhe des zu erstellenden Behälters ermöglicht und die Anforderungen an eine Dichtfunktion erfüllt.

Der vorliegenden Erfindung liegt weiterhin die Aufgabe beziehungsweise das technische Problem zugrunde, ein Verfahren zur Herstellung eines derartigen Behälters anzugeben.

Der erfindungsgemäße Behälter ist durch die Merkmale des unabhängigen Anspruchs 1 gegeben. Vorteilhafte Ausgestaltungen und Weiterbildungen sind Gegenstand der von dem unabhängigen Anspruch 1 direkt oder indirekt abhängigen Ansprüche.

Der erfindungsgemäße Behälter zeichnet sich demgemäß dadurch aus, dass die Wandung des Behälters aus mehreren unmittelbar nebeneinander, das heißt in und parallel zur zylindrischen Ebene, angeordneten Blechbändern besteht, so dass die Wandung des Behälters aus mehrlagigen Blechbändern zusammengesetzt ist.

Eine in der Praxis besonders vorteilhafte Ausgestaltung, die einen wirtschaftlichen Einsatz bei dauerhaft zuverlässiger Funktionalität gewährleistet, zeichnet sich dadurch aus, dass zwei, drei oder vier Blechbänder unmittelbar nebeneinander angeordnet sind.

Es hat sich als besonders vorteilhaft herausgestellt, insbesondere bezüglich der Gewährleistung hoher Tragfähigkeiten und hoher Dichtigkeiten für die Verbindung der benachbarten oberen und unteren Blechbandränder eine Schweißverbindung einzusetzen.

Besonders bevorzugt zeichnet sich eine Ausgestaltung bezüglich der praktischen Einsatzfälle dadurch aus, dass die Blechstärke der einzelnen Blechbänder unterschiedliche oder gleiche Querschnittsdicken im Bereich zwischen 2 bis 20 mm, insbesondere im Bereich zwischen 4 bis 10 mm, aufweisen.

Bezüglich einer einfachen und zuverlässigen Herstellung der Verbindung, die hohen Qualitätsanforderungen genügt, zeichnet sich eine bevorzugte Ausgestaltung dadurch aus, dass die Schweißverbindung eine von der Außenseite und der Innenseite des Behälters eingeschweißte, insbesondere durch in Querrichtung durchgehende, Schweißnaht, aufweist.

Schweißtechnisch kann die Schweißverbindung als Stumpfnaht, DHY- oder DY-Naht ausgebildet sein, um den hohen Qualitätsstandards zu genügen.

Zur Gewährleistung hoher Traglasten, großer Durchmesser und Höhen des Behälters wird als Material bevorzugt Stahl eingesetzt.

Eine besonders vorteilhafte Ausgestaltung, die insbesondere für Behälter geeignet ist, die besonders hohe Qualitätsstandards für die Lagerung des Lagerguts innerhalb des Behälters erfordert, beispielsweise Trinkwasser, zeichnet sich dadurch aus, dass das auf der Innenseite angeordnete Blechband aus Edelstahl besteht oder innenseitig eine Edelstahlabdeckung aufweist.

Zur Erhöhung der Traglasten des erfindungsgemäßen Behälters zeichnet sich eine besonders vorteilhafte Weiterbildung dadurch aus, dass an der Außenseite des Behälters zumindest ein, insbesondere mehrere, in Höhenrichtung rastermäßig versetzt angeordnetes Versteifungsringprofil angeschlossen, insbesondere angeschweißt ist.

Das erfindungsgemäße Verfahren zur Herstellung eines oben genannten Behälters ist durch die Merkmale des unabhängigen Verfahrensanspruch 10 gegeben. Vorteilhafte Ausgestaltungen und Weiterbildungen sind Gegenstand der von dem unabhängigen Verfahrensanspruch 10 direkt oder indirekt abhängigen Ansprüche.

Das erfindungsgemäße Verfahren zur Herstellung eines erfindungsgemäßen Behälters, bei dem eine Vortriebs-, Biege- und Verbindungsvorrichtung für Blechbänder und eine Lagervorrichtung für das zugeführte Blechband während der Herstellung eingesetzt wird, wobei das Blechband kontinuierlich von einer Lagereinrichtung abgezogen und der Antriebs-, Biege- und Verbindungsvorrichtung zugeführt wird, zeichnet sich demgemäß dadurch aus, dass der Vortriebs-, Biege- und Verbindungsvorrichtung gleichzeitig mehrere unmittelbar parallel zur Wandebene nebeneinander angeordnete Blechbänder zugeführt, gebogen und untereinander in gegenüberliegenden Blechbandrändern miteinander verbunden, insbesondere verschweißt, werden, so dass die Wandung des Behälters aus mehrlagigen Blechbändern zusammengesetzt ist.

In einer vorteilhaften Ausgestaltung werden verfahrensgemäß die Blechbänder von mehreren separaten Lagereinrichtungen der Vortriebs,- Biege- und Verbindungsvorrichtung zugeführt.

Alternativ ist auch möglich, dass die mehreren Blechbänder jeweils von einer Lagereinrichtung abgezogen werden und der Vortriebs,- Biege- und Verbindungsvorrichtung zugeführt werden.

Bevorzugt ist die Verbindungsvorrichtung als Schweißvorrichtung ausgebildet.

Eine besonders bevorzugte Ausgestaltung des erfindungsgemäßen Verfahrens zeichnet sich dadurch aus, dass während der Montage eine Lagervorrichtung eingesetzt wird, auf der die jeweils zugeführten unteren Blechbandränder der zugeführten Blechbänder in rotatorischer Richtung verschieblich gelagert sind. Dadurch, dass die jeweils zugeführten unteren Blechränder des mehrlagigen Blechbandpakets auf der Lagereinrichtung während der Montage direkt gelagert werden, werden die Beanspruchungen des Behälters während der Montage deutlich verringert, da die Auflagekräfte von der Wandung zentrisch in die Lagereinrichtung eingeleitet werden. Dadurch wird die Beanspruchung der Behälterwandung während der Montage deutlich verringert.

Eine besonders vorteilhafte Ausgestaltung, die die Qualität des Herstellvorgangs bezüglich dauerhaft zuverlässiger Funktionalität, Dichtheit und Tragfähigkeit deutlich erhöht, zeichnet sich dadurch aus, dass eine Presseinrichtung eingesetzt wird, die vor der Vortriebs-, Biege- und Verbindungsvorrichtung angeordnet ist und eine rotatorische Bewegung der zugeführten Blechbänder erlaubt sowie eine auf die zugeführten Blechbänder beidseits von außen senkrecht zur Wandebene wirkende Anpresskraft ausübt.

Weitere Ausführungsformen und Vorteile der Erfindung ergeben sich durch die in den Ansprüchen ferner aufgeführten Merkmale sowie durch die nachstehend angegebenen Ausführungsbeispiele.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert.

Es zeigen:
- Fig. 1a: schematische Seitenansicht eines Behälters, hergestellt aus wendelförmig gebogenen übereinander durchgehend verlaufend mehrschichtig angeordneten Blechbändern,
- Fig. 1b: schematischer Querschnitt durch den Behälter gemäß Fig. 1a,
- Fig. 2: schematischer Detaillängsschnitt durch die mehrschichtige Wandung des Behälters gemäß Fig. 1 und gemäß Schnitt I-I,
- Fig. 3: schematischer Detailquerschnitt durch die mehrschichtige Wandung des Behälters gemäß Fig. 1 und gemäß Schnitt II-II,
- Fig. 4: stark schematisierte Detaildarstellung der Lagerung der Blechbänder des Behälters gemäß Fig. 1 auf einer Lagervorrichtung mit Lagerrollen und seitlich angeordneten Anpressrollen,
- Fig. 5: schematischer Detailquerschnitt durch den Stoßbereich benachbarter Blechbandlängsränder geeignet für eine DY-Schweißnahtverbindung,
- Fig. 6: schematischer Detailquerschnitt durch den Stoßbereich benachbarter Blechbandlängsränder geeignet für eine DHY-Schweißnahtverbindung,
- Fig. 7: schematischer Detailquerschnitt durch den Stoßbereich benachbarter Blechbandlängsränder geeignet für eine stumpfe Schweißnahtverbindung,
- Fig. 8: schematischer Detaillängsschnitt durch die Wandung des Behälters gemäß Fig. 1 mit einem außenseitig angeschlossenen Versteifungsringprofil und
- Fig. 9 bis 12: schematische Draufsicht und Seitenansicht auf den Behälter gemäß Fig. 1 während des Montagevorgangs in unterschiedlichen Montagezuständen unter Zuführung von mehreren nebeneinander angeordneten Blechbändern, zu einer Vortriebs-, Biege- und Verbindungsvorrichtung, gelagert auf einer Lagervorrichtung, die eine rotatorische Bewegung des Behälters während des Montagevorgangs erlaubt.

### WEGE ZUM AUSFÜHREN DER ERFINDUNG

In Fig. 1a ist in einer Seitenansicht schematisch ein Behälter 10 dargestellt, der als im Querschnitt zylindrischer Behälter 10 (siehe Fig. 1b) ausgebildet ist.

Der Behälter 10 ist oberseitig mit einer Dachkonstruktion 26 abgedeckt.

Der Behälter ist rotationssymmetrisch zu seiner zentrischen Längsachse 12 ausgebildet und weist beispielsweise einen Durchmesser 14 auf, der im Bereich zwischen 5 bis 50 m sein kann. Die Höhe 16 des Behälters 10 kann beispielsweise im Bereich zwischen 10 bis 30 m liegen.

Die Wandung des zylindrischen Behälters 10 ist aus wendelförmig gebogenen übereinander durchgehend verlaufenden Blechbändern 20, 30, 40 gebildet.

Die Außenseite des Behälters 10 ist in den Figuren mit dem Bezugszeichen A und die Innenseite des Behälters 10 ist in den Figuren mit dem Bezugszeichen I angegeben.

Erfindungsgemäß ist die Wandung des Behälters 10 aus mehrlagigen Blechbändern 20, 30, 40 zusammengesetzt. Wie in dem Ausführungsbeispiel gemäß Fig. 2 und 3, in der ein Detaillängsschnitt entlang der Schnittführung I-I beziehungsweise ein Detailquerschnitt entlang der Schnittführung II-II von Fig. 1 ausschnittsweise dargestellt ist, zu entnehmen ist, ist von der Außenseite A zur Innenseite I hin jeweils ein erstes Blechband 20, daran anschließend unmittelbar ein zweites Blechband 30 und daran anschließend unmittelbar ein drittes Blechband 40 vorhanden. Die Blechbändern 20, 30, 40 liegen unmittelbar nebeneinander und verlaufen in der Behälterebene E beziehungsweise parallel zur Behälterebene E.

Im Ausführungsbeispiel sind drei Blechbänder 20, 30, 40 dargestellt. Die Wandung kann jedoch auch beispielsweise aus drei oder aus vier oder noch mehr Blechbändern bestehen.

An der Stoßstelle der Blechbänder 20, 30, 40 trifft jeweils ein oberer Blechbandrand 22, 32, 42 auf einen unteren Blechbandrand 24, 34, 44 des ersten, zweiten und dritten Blechbandes 20, 30, 40. In dieser Stoßstelle ist eine Schweißverbindung 80 vorhanden, die die Blechrandbereiche miteinander verbindet. In dem Ausführungsbeispiel gemäß Fig. 2 weist die Schweißverbindung 80 eine von außen und innen durchgehend geschweißte Schweißnaht auf.

Die Schweißguteinbringungsrichtung ist in Fig. 2 mit dem Bezugszeichen S angegeben.

In Fig. 5 ist eine Ausgestaltung der Blechbandränder 22, 24, 32, 34, 42, 44 dargestellt, die ermöglicht, dass die Schweißverbindung 80 als doppelte Y-Schweißnaht (DY-Schweißnaht) ausgebildet werden kann. Alternativ kann gemäß Fig. 6 die Schweißverbindung auch als doppelte halbe Y-Schweißnaht (DHY-Schweißnaht) ausgebildet sein.

Gemäß Fig. 5 kann zwischen dem oberen Blechbandrand 32 und dem unteren Blechbandrand 34 des zweiten Blechbandes 30 ein Spalt 18 vorhanden sein, der mit Schweißgut ausgefüllt wird.

In einer weiteren Alternative ist die Schweißverbindung 80 als von der Außenseite zur Innenseite hin durchgehende stumpfe Schweißnaht ausgebildet. Der Spalt 18 ist dabei vollständig mit Schweißgut ausgefüllt.

In Fig. 8 ist stark schematisiert ein Detaillängsschnitt durch die Wandung des Behälters 10 dargestellt, wobei außenseitig auf das erste Blechband 20 ein Versteifungsringprofil 90 angeschweißt ist, das bedarfsweise eingesetzt wird, um die Traglasten beziehungsweise die Beulsteifigkeit des Behälters zu erhöhen.

In den Figuren 9 bis 12 sind die einzelnen Verfahrensschritte bei der Herstellung eines Behälters 10 und die hierzu eingesetzten Gerätschaften schematisch dargestellt.

Zunächst ist eine Lagereinrichtung 52 vorhanden, auf der drei drehbare Coils 50 jeweils mit einem Blechband 20 beziehungsweise 30, 40 drehbar gelagert ist. Die Blechbänder 20, 30, 40 werden gleichzeitig abgezogen und in Rotationsrichtung R einer Vortriebs-, Biege- und Verbindungsvorrichtung 60 zugeführt.

Weiterhin ist unterhalb des Behälters 10 in Umfangsrichtung eine Lagervorrichtung 70 vorhanden, die in Umfangsrichtung in einem vorgegebenen Raster Lagerstützen 72 aufweist, an denen höhenverstellbare Lagerrollen 74 vorhanden sind. Die Lagerrollen 74 sind dabei höhenmäßig so eingestellt, dass die jeweils zugeführten, auf den Lagerrollen 74 gelagerten Blechbändern 20, 30, 40 eine wendelförmige Steigung aufweisen.

In Fig. 4 ist stark schematisiert die geometrische Anordnung der Lagerrolle 40 innerhalb der Lagerstütze 72 dargestellt. Der jeweils untere Blechbandrand 24, 34, 44 der gemeinsam zugeführten Blechbänder 20, 30, 40 ist auf der Lagerrolle 74 direkt gelagert. Dies hat den Vorteil, dass die Auflagerkraft direkt zentrisch auf die Wandung des Behälters 10 einwirkt und keine zusätzliche Biegebeanspruchung der Wandung beim Herstellvorgang auftreten. Um eine sichere Zusammenführung der zugeführten Blechbänder 20, 30, 40 unmittelbar nebeneinander und in direktem Kontakt miteinander zu gewährleisten, ist unmittelbar vor der Vortriebs-, Biege- und Verbindungsvorrichtung 60 eine Presseinrichtung 75 angeordnet, die zwei Anpressrollen 77 sowohl außenseitig als auch innenseitig aufweist, wobei über die Anpressrollen 77 eine Druckkraft D aufgebracht wird, so dass die zugeführten Blechbänder 20, 30, 40 aneinander gepresst werden.

Die aneinander stoßenden Blechbandränder werden wie bereits oben beschrieben mittels einer Schweißverbindung 80 miteinander verbunden.

Wie in Fig. 9 dargestellt, werden nach der Herstellung des ersten zylindrischen Ringes, der eine wendelförmige Steigung aufweist, die oberen Blechbandränder der oberen Blechbänder 20, 30, 40 gerade geschnitten, so dass sich eine horizontale Linienauflagerkonstruktion für die Dachkonstruktion 26 ergibt. Beim weiteren Herstellverfahren werden nunmehr jeweils die Blechbänder 20, 30, 40 gleichzeitig zugeführt und deren Blechbandränder kontinuierlich verschweißt, nachdem die Blechbänder 20, 30, 40 zuvor in der Vorrichtung 60 mit einer Krümmung versehen sind, so dass sich die gewünschte zylindrische Umfangskontur mit gewünschtem Durchmesser 14 des Behälters 10 ergibt.

Nachdem der Behälter 10 die gewünschte Höhe 16 erreicht hat, werden die unteren Blechbandränder der unteren Blechbänder 20, 30, 40 ebenfalls in horizontaler Linie abgeschnitten, was in Fig. 11 dargestellt ist. Danach kann der Behälter 10 auf die im Untergrund vorhandene Auflagerkonstruktion aufgesetzt werden.

Bevor die Unterseite des Behälters 10 gerade geschnitten wird, wird die Lagereinrichtung 52 für die Coils 50 und die Vortriebs-, Biege- und Verbindungsvorrichtung (Schweißvorrichtung) 60 entfernt (siehe Fig. 11).

Mit dem dargestellten Herstellverfahren können Behälter 10 in sehr großen Dimensionen wirtschaftlich hergestellt werden, die hohe Traglasten gewährleisten und dabei absolut dicht sind.

## Patentansprüche

1. Zylindrischer Behälter (10), insbesondere Silo, zur Speicherung von Feststoffen und/ oder Flüssigkeiten und/ oder Gasen und/ oder Schüttgütern oder dergleichen,
- hergestellt aus einem wendelförmig gebogenen übereinander durchgehend verlaufend, eine in einer zylindrische Ebene (E) angeordnete Wandung bildenden Blechband (20),
- dessen übereinander benachbart angeordnete obere und untere Blechbandränder (22, 24) an einer wendelförmig verlaufenden durchgehenden Stoßstelle miteinander umlaufend dichtend verbunden sind,
- **dadurch gekennzeichnet, dass**
- die Wandung des Behälters (10) aus mehreren unmittelbar nebeneinander, das heißt in und parallel zur zylindrischen Ebene (E), angeordneten Blechbändern (20, 30, 40) besteht, so dass die Wandung des Behälters (10) aus mehrlagigen Blechbändern (20, 30, 40) zusammengesetzt ist.

2. Behälter nach Anspruch 1,
- **dadurch gekennzeichnet, dass**
- zwei, drei oder vier Blechbänder (20, 30, 40) unmittelbar nebeneinander angeordnet sind.

3. Behälter nach Anspruch 1 oder 2,
- **dadurch gekennzeichnet, dass**
- die oberen und unteren Blechbandränder (22, 24; 32, 34; 42, 44) mittels einer Schweißverbindung (80) miteinander verbunden sind.

4. Behälter nach einem oder mehreren der vorstehenden Ansprüche,
- **dadurch gekennzeichnet, dass**
- die Blechstärke der einzelnen Blechbänder (20, 30, 40) unterschiedliche oder gleiche Querschnittsdicken im Bereich zwischen 2 bis 20 mm (Millimeter), insbesondere im Bereich zwischen 4 bis 10 mm (Millimeter), aufweisen.

5. Behälter nach einem oder mehreren der vorstehenden Ansprüche,
- **dadurch gekennzeichnet, dass**
- die Schweißverbindung (80) eine von der Außenseite (A) und der Innenseite (I) des Behälters (10) eingeschweißte, insbesondere durch in Querrichtung durchgehende, Schweißnaht, aufweist.

6. Behälter nach Anspruch 5,
- **dadurch gekennzeichnet, dass**
- die Schweißverbindung (80) als Stumpfnaht, DHY- oder DY-Naht ausgebildet ist.

7. Behälter nach einem oder mehreren der vorstehenden Ansprüche,
- **dadurch gekennzeichnet, dass**
- die Blechbänder (20, 30, 40) aus Metall, insbesondere Stahl, bestehen.

8. Behälter nach Anspruch 7,
- **dadurch gekennzeichnet, dass**
- das auf der Innenseite angeordnete Blechband aus Edelstahl besteht oder innenseitig eine Edelstahlabdeckung aufweist.

9. Behälter nach einem oder mehreren der vorstehenden Ansprüche,
- **dadurch gekennzeichnet, dass**
- auf der Außenseite (A) des Behälters (10) zumindest ein, insbesondere mehrere, in Höhenrichtung rastermäßig versetzt angeordnetes Versteifungsringprofil (90) angeschlossen, insbesondere angeschweißt ist.

10. Verfahren zur Herstellung eines Behälters nach einem oder mehreren der vorstehenden Ansprüche, wobei eine Vortriebs-, Biege- und Verbindungsvorrichtung (60) für Blechbänder (20) und eine Lagervorrichtung (70) für das zugeführte Blechband (20) während der Herstellung eingesetzt wird, wobei das Blechband (20) kontinuierlich von einer Lagereinrichtung (52) abgezogen und der Antriebs-, Biege- und Verbindungsvorrichtung (60) zugeführt wird,
- **dadurch gekennzeichnet, dass**
- der Vortriebs-, Biege- und Verbindungsvorrichtung (60) gleichzeitig mehrere unmittelbar parallel zur Wandebene (E) nebeneinander angeordnete Blechbänder (20, 30, 40) zugeführt, gebogen und untereinander in gegenüberliegenden Blechbandrändern (22, 24; 32, 34; 42, 44) miteinander verbunden, insbesondere verschweißt, werden, so dass die Wandung des Behälters (10) aus mehrlagigen Blechbändern (20, 30, 40) zusammengesetzt ist.

11. Verfahren nach Anspruch 10,
- **dadurch gekennzeichnet, dass**
- die Blechbänder (20, 30, 40) von mehreren Lagereinrichtungen (52) gleichzeitig abgezogen und der Vortriebs-, Biege- und Verbindungsvorrichtung (60) zugeführt werden.

12. Verfahren nach Anspruch 10,
- **dadurch gekennzeichnet, dass**
- die mehreren Blechbänder (20, 30, 40) jeweils von einer Lagereinrichtung (52) der Vortriebs-, Biege- und Verbindungsvorrichtung (60) zugeführt werden.

13. Verfahren nach einem oder mehreren der Ansprüche 10 bis 12,
- **dadurch gekennzeichnet, dass**
- die Verbindungsvorrichtung (60) als Schweißvorrichtung ausgebildet ist.

14. Verfahren nach einem oder mehreren der Ansprüche 10 bis 13,
- **dadurch gekennzeichnet, dass**
- während der Montage eine Lagervorrichtung (70) eingesetzt wird, auf der die jeweils zugeführten unteren Blechbandränder (24, 34, 44) der zugeführten Blechbänder (20, 30, 40) in rotatorischer Richtung (R) verschieblich gelagert sind.

15. Verfahren nach einem oder mehreren der Ansprüche 10 bis 14,
- **dadurch gekennzeichnet, dass**
- eine Presseinrichtung (75) eingesetzt wird, die vor der Vortriebs-, Biege- und Verbindungsvorrichtung (60) angeordnet ist und eine rotatorische Bewegung (R) der zugeführten Blechbänder (20, 30, 40) erlaubt sowie eine auf die zugeführten Blechbänder (20, 30, 40) beidseits von außen senkrecht zur Wandebene (E) wirkende Anpresskraft ausübt.

## Claims

1. Cylindrical container (10), in particular a silo, for storing solid materials and/or liquids and/or gases and/or bulk materials or the like,
- produced from a sheet metal strip (20) which is helically curved so that the turns extend continuously one above the other and which forms a wall which is arranged in a cylindrical plane (E),
- the upper and lower sheet metal strip edges (22, 24) of which, which are arranged in an adjacent manner one above the other, are connected to each other in a circumferentially sealing manner at a butt joint which extends continuously in a helical manner,
- **characterized in that**
- the wall of the container (10) consists of a plurality of sheet metal strips (20, 30, 40) which are arranged directly next to each other, that is to say in and parallel with the cylindrical plane (E), so that the wall of the container (10) is composed of multi-layered sheet metal strips (20, 30, 40).

2. Container according to Claim 1,
- **characterized in that**
- two, three or four sheet-metal strips (20, 30, 40) are arranged directly next to each other.

3. Container according to Claim 1 or 2,
- **characterized in that**
- the upper and lower sheet metal strip edges (22, 24; 32, 34; 42, 44) are connected to each other by means of a welded connection (80).

4. Container according to one or more of the preceding claims,
- **characterized in that**
- the metal sheet thicknesses of the individual sheet metal strips (20, 30, 40) have different or identical cross-sectional thicknesses in the range from 2 to 20 mm (millimetres), in particular in the range from 4 to 10 mm (millimetres).

5. Container according to one or more of the preceding claims,
- **characterized in that**
- the welded connection (80) has a weld seam which is partial-penetration welded from the outer side (A) and the inner side (I) of the container (10), in particular by a weld seam which is continuous in a transverse direction.

6. Container according to Claim 5,
- **characterized in that**
- the welded connection (80) is in the form of a butt weld, a DHY weld or DY weld.

7. Container according to one or more of the preceding claims,
- **characterized in that**
- the sheet-metal strips (20, 30, 40) consist of metal, in particular steel.

8. Container according to Claim 7,
- **characterized in that**
- the sheet metal strip which is arranged at the inner side consists of high-grade steel or has a high-grade steel coating on the inner side.

9. Container according to one or more of the preceding claims,
- **characterized in that**
- at least one, in particular a plurality of, reinforcement ring profile(s) (90) arranged so as to be offset in a vertical direction in the manner of a grid are connected, in particular welded, on the outer side (A) of the container (10).

10. Method for producing a container according to one or more of the preceding claims, wherein a feeding, bending and connecting apparatus (60) for sheet metal strips (20) and a storage apparatus (70) for the supplied sheet metal strip (20) is used during the production, wherein the sheet metal strip (20) is drawn off continuously from a storage device (52) and supplied to the feeding, bending and connecting apparatus (60),
- **characterized in that**
- a plurality of sheet metal strips (20, 30, 40) which are arranged next to one another directly parallel with the wall plane (E) are simultaneously supplied to the advancing, bending and connecting apparatus (60), bent and connected, in particular welded, to one another at opposing sheet metal strip edges (22, 24; 32, 34; 42, 44) so that the wall of the container (10) is composed of multi-layered sheet metal strips (20, 30, 40).

11. Method according to Claim 10,
- **characterized in that**
- the sheet metal strips (20, 30, 40) are simultaneously drawn off from a plurality of storage devices (52) and supplied to the feeding, bending and connecting apparatus (60).

12. Method according to Claim 10,
- **characterized in that**
- the plurality of sheet metal strips (20, 30, 40) are supplied to the feeding, bending and connecting apparatus (60) in each case from a storage device (52).

13. Method according to one or more of Claims 10 to 12,
- **characterized in that**
- the connecting apparatus (60) is in the form of a welding apparatus.

14. Method according to one or more of Claims 10 to 13,
- **characterized in that**
- during the assembly, use is made of a storage apparatus (70) on which the lower sheet metal strip edges (24, 34, 44), which are supplied in each case, of the supplied sheet metal strips (20, 30, 40) are displaceably mounted in a rotational direction (R).

15. Method according to one or more of Claims 10 to 14,
- **characterized in that**
- use is made of a pressing device (75) which is arranged in front of the feeding, bending and connecting apparatus (60) and enables a rotational movement (R) of the supplied sheet metal strips (20, 30, 40) and applies a pressing force which acts on either side of the supplied sheet metal strips (20, 30, 40) from the outside perpendicularly to the wall plane (E).

## Revendications

1. Contenant cylindrique (10), notamment silo, pour le stockage de solides et/ou de liquides et/ou de gaz et/ou de produits en vrac ou similaires, - fabriqué à partir d'une bande de tôle (20) pliée de manière hélicoïdale, s'étendant de manière continue sur elle-même, formant une paroi agencée dans un plan cylindrique (E),
- dont les bords de bande de tôle supérieurs et inférieurs (22, 24) agencés de manière voisine les uns au-dessus des autres sont reliées entre eux en périphérie de manière étanche au niveau d'un joint continu s'étendant de manière hélicoïdale,
- **caractérisé en ce que**
- la paroi du contenant (10) est constituée de plusieurs bandes de tôle (20, 30, 40) agencées directement les unes à côté des autres, c'est-à-dire dans le plan cylindrique (E) et parallèlement à celui-ci, de telle sorte que la paroi du contenant (10) est composée de bandes de tôle (20, 30, 40) en plusieurs couches.

2. Contenant selon la revendication 1,
- **caractérisé en ce que**
- deux, trois ou quatre bandes de tôle (20, 30, 40) sont agencées directement les unes à côté des autres.

3. Contenant selon la revendication 1 ou 2,
- **caractérisé en ce que**
- les bords de bande de tôle supérieurs et inférieurs (22, 24 ; 32, 34 ; 42, 44) sont reliés entre eux au moyen d'une liaison soudée (80).

4. Contenant selon une ou plusieurs des revendications précédentes,
- **caractérisé en ce que**
- les épaisseurs de tôle des bandes de tôle individuelles (20, 30, 40) présentent des épaisseurs de section transversale différentes ou identiques dans la plage comprise entre 2 et 20 mm (millimètres), notamment dans la plage comprise entre 4 et 10 mm (millimètres).

5. Contenant selon une ou plusieurs des revendications précédentes,
- **caractérisé en ce que**
- la liaison soudée (80) présente un cordon de soudure soudé depuis le côté extérieur (A) et le côté intérieur (I) du contenant (10), notamment continu dans la direction transversale.

6. Contenant selon la revendication 5,
- **caractérisé en ce que**
- la liaison soudée (80) est réalisée sous forme de soudure bout à bout, de soudure DHY ou de soudure DY.

7. Contenant selon une ou plusieurs des revendications précédentes,
- **caractérisé en ce que**
- les bandes de tôle (20, 30, 40) sont constituées de métal, notamment d'acier.

8. Contenant selon la revendication 7,
- **caractérisé en ce que**
- la bande de tôle agencée sur le côté intérieur est constituée d'acier inoxydable ou présente un recouvrement en acier inoxydable sur le côté intérieur.

9. Contenant selon une ou plusieurs des revendications précédentes,
- **caractérisé en ce que**
- sur le côté extérieur (A) du contenant (10) est raccordé, notamment soudé, au moins un, notamment plusieurs, profilé annulaire de renforcement (90) agencé de manière décalée en quadrillage dans la direction de la hauteur.

10. Procédé de fabrication d'un contenant selon une ou plusieurs des revendications précédentes, dans lequel un dispositif d'avancement, de pliage et de liaison (60) pour bandes de tôle (20) et un dispositif de support (70) pour la bande de tôle amenée (20) sont utilisés pendant la fabrication, la bande de tôle (20) étant soutirée en continu d'un appareil de stockage (52) et amenée au dispositif d'entraînement, de pliage et de liaison (60),
- **caractérisé en ce que**
- plusieurs bandes de tôle (20, 30, 40) agencées directement les unes à côté des autres parallèlement au plan de paroi (E) sont amenées simultanément au dispositif d'avancement, de pliage et de liaison (60), pliées et reliées, notamment soudées, entre elles dans des bords de bande de tôle opposés (22, 24 ; 32, 34 ; 42, 44), de telle sorte que la paroi du contenant (10) est composée de bandes de tôle (20, 30, 40) en plusieurs couches.

11. Procédé selon la revendication 10,
- **caractérisé en ce que**
- les bandes de tôle (20, 30, 40) sont soutirées simultanément de plusieurs appareils de stockage (52) et amenées au dispositif d'avancement, de pliage et de liaison (60).

12. Procédé selon la revendication 10,
- **caractérisé en ce que**
- les plusieurs bandes de tôle (20, 30, 40) sont chacune amenées depuis un appareil de stockage (52) au dispositif d'avancement, de pliage et de liaison (60).

13. Procédé selon une ou plusieurs des revendications 10 à 12,
- **caractérisé en ce que**
- le dispositif de liaison (60) est réalisé sous forme de dispositif de soudage.

14. Procédé selon une ou plusieurs des revendications 10 à 13,
- **caractérisé en ce que**
- pendant le montage, un dispositif de support (70) est utilisé, sur lequel les bords de bande de tôle inférieurs amenés respectifs (24, 34, 44) des bandes de tôle amenées (20, 30, 40) sont supportés de manière coulissante dans la direction de rotation (R).

15. Procédé selon une ou plusieurs des revendications 10 à 14,
- **caractérisé en ce que**
- un appareil de pressage (75) est utilisé, qui est agencé avant le dispositif d'avancement, de pliage et de liaison (60) et qui permet un mouvement de rotation (R) des bandes de tôle amenées (20, 30, 40) et qui exerce une force de pression agissant sur les bandes de tôle amenées (20, 30, 40) de part et d'autre depuis l'extérieur perpendiculairement au plan de paroi (E).
